# EUROPÄISCHE PATENTSCHRIFT

(11) **EP 1 224 134 B1**
(45) Veröffentlichungstag und Bekanntmachung des Hinweises auf die Patenterteilung: **19.11.2003**
(21) Anmeldenummer: 00975879.8
(22) Anmeldetag: 18.10.2000
(51) Int. Cl.: B65D 90/50

(54) **LECKSCHUTZAUSKLEIDUNG FUR TANKS UND VERFAHREN ZUR AUSRÜSTUNG VON TANKS MIT EINER LECKSCHUTZAUSKLEIDUNG**
LEAK-RESISTANT LINING FOR TANKS AND A METHOD FOR EQUIPPING TANKS THEREWITH
REVETEMENT ANTIFUITE POUR RESERVOIRS ET PROCEDE POUR EQUIPER DES RESERVOIRS D'UN TEL REVETEMENT

(30) Priorität: 20.10.1999 DE 19950466
(43) Veröffentlichungstag der Anmeldung: 24.07.2002
(73) Patentinhaber: Utek Umweltschutztechnologien GmbH, 06875 Oranienbaum (DE)
(72) Erfinder: PIEHLER, Andreas, 06849 Dessau (DE)
(74) Vertreter: Tragsdorf, Bodo, Dipl.-Ing.
(86) Internationale Anmeldenummer: EP0010249
(87) Internationale Veröffentlichungsnummer: WO01028893

(56) Entgegenhaltungen:
- WO-A-98/13278
- DE-U- 6 751 479
- DE-U- 9 104 188
- DE-U- 29 807 285
- DE-U- 29 918 485

## Beschreibung

Die Erfindung betrifft eine Leckschutzauskleidung für Tanks zur Lagerung von wassergefährdenden Medien, unter Verwendung von flexiblen Kunstoffolien, sowie ein Verfahren zur Ausrüstung von Tanks mit einer Leckschutzauskleidung.

Flachbodentanks bestehen aus Stahl oder Stahlbeton und werden vor allem zur Lagerung von Kraftstoffen, Mineralölen, Säuren, Laugen, Lösungsmitteln oder dgl. eingesetzt.

In der Praxis sind sowohl einwandige als auch doppelwandige Flachbodentanks im Einsatz. Aus Umweltschutzgründen besteht die Notwendigkeit einer Überwachung der Flachbodentanks auf Leckagen. Um dies zu ermöglichen, ist es bei einwandigen Lagertanks erforderlich, diese mit einer zusätzlichen Leckschutzauskleidung nachzurüsten. Bekannt ist z.B. auch, einen zusätzlichen Zwischenboden aus Metall einzuschweißen und die entstehende Kammer zu evakuieren bzw. auf einem unter Atmosphärendruck liegenden Druck zu halten, um durch Überwachung der Druckdifferenz auftretende Leckagen frühzeitig zu erkennen.

In der EP 0 705 771 A1 ist ein Verfahren zur Herstellung eines doppelwandigen Tanks aus einem einwandigen Tank beschrieben. An der inneren Tankwandung werden Flachprofile angeschweißt und Bleche auf die Flachprofile aufgeschweißt.

Aus der EP 0 069 303 B1 ist bekannt, bei bestehenden einwandigen erdverlegten Tanks zur Leckkontrolle eine Noppenfolie und eine Innenhülle aus Kunststoff einzubringen, um zwischen der Tankwandung und dem Lagergut einen überwachbaren Zwischenraum zu bilden. Da eine Kunststoffolie elektrisch nicht leitend ist, wird auch vorgeschlagen, als Distanzhalter eine Metallfolie anzuordnen, auf die eine elektrisch leitende faserverstärkte Epoxidschicht aufgesprüht wird.

Die Verwendung einer elektrisch leitfähigen Polyurethan-Folie zur Herstellung von flexiblen Einlagen für Behälter ist in der EP 0 571 868 A1 beschrieben.

Vorgenannte Auskleidungen sind in ihrer Herstellung und Montage sehr aufwendig. Zwischen- oder Zusatzböden werden bisher ausschließlich aus Metall gefertigt und durch Schweißen im Inneren des Tanks befestigt.

Bei der Anwendung von flexiblen Kunststoffolien wird, soweit bekannt, immer der gesamte Innenraum des Tanks mit einer sogenannten zweiten Wand ausgekleidet. Aus der DE 196 21 469 A1 ist eine aus einer zweiseitigen Folie bestehende Innenauskleidung für einen Benzintank bekannt. Die Folie wird im Dom des Tanks mittels eines Spannringes gehalten.

Eine Auskleidung des gesamten Innenraumes eines Tanks zur Bildung einer Doppelwand ist jedoch sehr kostenaufwendig.

Aus der Praxis ist es bekannt, daß die Verbindung der Folie mit der Tankwandung Schwierigkeiten bereitet, da die Verbindungsstellen medien- und vakuumdicht sein müssen. Insbesondere bei Lagertanks aus Stahl ist noch zu berücksichtigen, daß diese im Freien stehen und erheblichen Temperaturschwankungen ausgesetzt sind. Zusätzlich wechselnde Flüssigkeitsstände in den Behältern wirken sich ebenfalls auf das Dehnungsverhalten des Behältermaterials aus.

Aus der DE 298 07 285 U1 ist ein Flachbodentank mit Leckschutzauskleidung bekannt, die aus mindestens einer druckstabilen, hohlraumbildenden Einlage und einer auf dieser Einlage aufliegenden medienresistenten Folie aus Kunststoff besteht. Die Folie bedeckt den Tankboden und erstreckt sich bis in den unteren Bereich der Innenseite der Tankwandung und ist in einem geringen Abstand zum Tankboden an der Innenseite mittels einer Klemmvorrichtung umlaufend befestigt. Die Einlage bedeckt den vorhandenen Tankboden und erstreckt sich maximal bis unterhalb der Klemmvorrichtung. Vorzugsweise ist die Klemmvorrichtung in einem Abstand von 100 bis 500 mm zum Tankboden angeordnet. Die Klemmvorrichtung besteht aus in gleicher Höhe angeordneten, in oder an der Tankwandung in definierten Abständen befestigten, nach innen ragenden Bolzen, auf die Klemmschienen aufsteckbar sind. Jeweils zwischen den Klemmschienen und der Folie sowie der Folie und der Innenseite der Tankwandung sind umlaufend, elastische Dichtungsbänder angeordnet. Die Klemmschienen werden unter Druckspannung auf den Bolzen arretiert.

Die Nachrüstung von Tanks, bei denen die Tankwandung und der Tankboden in einem rechten oder anderen Winkel zueinander angeordnet sind, mit einer flexiblen Leckschutzauskleidung, die sich bis zu einer bestimmten Höhe an der Innenseite der Tankwandung erstreckt, ist vor allem in der Montage der Folie sehr aufwendig. Im Eckbereich zwischen der Tankwandung und dem Tankboden muß darauf geachtet werden, daß das flexible Foliensystem faltenfrei anliegt. Die erforderlichen Schweißnähte müssen so ausgeführt werden, daß die gewünschte Schweißnahtfestigkeit an allen Verbindungsstellen erreicht wird. Dies ist mit einem großen manuellen Aufwand verbunden und erfordert oft zusätzliche Nacharbeiten.

Ferner gibt es Tanks, vorzugsweise in der chemischen Industrie, in denen Rührorgane angeordnet sind, um die zu lagernde Flüssigkeit ständig umzuwälzen. Bestimmte Tanks haben einen zur Mitte hin stark geneigten Boden mit einem dort zentral angeordneten Auslauf. Durch die zur Mitte hin gerichtete Strömungsbewegung der Flüssigkeit wird die Folie aus dem Übergangsbereich Wand/Boden zur Behältermitte hinbewegt, wobei es zu unzulässigen Spannungen in der Folie in diesem Bereich kommt. Durch die Rührbewegungen wird, insbesondere bei niedrigen Flüssigkeitsständen im Tank, die Folie zum "Flattern" gebracht, wodurch die Gefahr eines Abreißens der Folie besteht. Die gleiche Gefahr für das Foliensystem besteht bei notwendigen Reinigungsvorgängen, wenn sich am Boden abgesetzter Schlamm entfernt werden muß.

Ein weiteres Problem besteht darin, daß in der Mineralölindustrie eingesetzte Tanks im unteren Bereich der Tankwandung Rohrleitungen zur Abführung der sich über dem Tankboden absetzenden Wasserschicht aufweisen. Die Auskleidung derartiger Tanks mit einem flexiblen Foliensystem, das an der Tankwandung befestigt wird, ist äußerst kompliziert und sehr aufwendig.

Der Erfindung liegt die Aufgabe zugrunde, ein Leckschutzauskleidungssystem für Tanks unter Verwendung von flexiblen Folien zu schaffen, das für universelle Tanks unterschiedlicher Bauart, insbesondere solchen mit in Bodennähe befindlichen Einbauten, geeignet ist, einen geringen Montageaufwand erfordert und eine zuverlässige Leckschutzüberwachung im Bereich des Tankbodens und der Tankwandung gewährleistet. Ferner soll ein geeignetes Verfahren zur Ausrüstung von Tanks mit einer Leckschutzauskleidung geschaffen werden.

Erfindungsgemäß wird die Aufgabe durch die im Anspruch 1 angegebenen Merkmale gelöst. Geeignete Ausgestaltungsvarianten sind Gegenstand der Ansprüche 2 bis 13. Eine Verfahrensweise zur Ausrüstung eins Tanks mit einer Leckschutzauskleidung sowie einer Leckageüberwachungseinrichtung ist im Anspruch 14 angegeben. Weitere Ausführungen zu dem vorgeschlagenen Verfahren sind in den Ansprüchen 15 bis 19 angegeben.

Die Leckschutzauskleidung besteht aus einem im Eckbereich des Tanks, zwischen der Tankwandung und dem Tankboden angeordnetem umlaufenden Befestigungswinkel mit jeweils einem parallel zur Tankwandung und zum Tankboden verlaufenden Schenkel. Der parallel zur Tankwandung verlaufende Schenkel ist stabil ausgebildet und mediendicht mit der Tankwandung verbunden. Der Befestigungswinkel ist in seiner Lage so fixiert, daß zwischen diesem und den benachbarten Bereichen der Tankwandung sowie des Tankbodens ein geeigneter Hohlraum zur Leckageüberwachung gebildet ist. Die hohlraumbildende Einlage im Bereich des Tankbodens bedeckt entweder den gesamten Tankboden vollständig oder nur den Bereich, der durch den umlaufenden bodenseitigen Schenkel begrenzt ist. Die auf der hohlraumbildenden Einlage aufliegende medienresistente Folie oder Bahn überlappt den bodenseitigen Schenkel des Befestigungswinkels und ist mit diesem mediendicht verbunden. In Abhängigkeit von der Größe der Zugangsöffnung für den Tank besteht der Befestigungswinkel aus einem vorgefertigten Bauteil oder aus mehreren Einzelteilen, die im Rahmen der Montage der Leckschutzauskleidung mediendicht zu einem umlaufenden Befestigungswinkel verbunden werden. Im Tankboden und/oder in der Tankwandung sind Anschlußstutzen für eine Leckageüberwachung herkömmlicher Bauart angeordnet. Hinsichtlich der Ausgestaltung des Befestigungswinkels und der Art der Befestigung der Folie bzw. Bahn ergeben sich verschiedene Varianten, auf die im Einzelnen in den angegebenen Beispielen näher eingegangen wird.

Die vorgeschlagene Leckschutzauskleidung führt im Vergleich zu den bisher bekannten und in der Praxis angewendeten Lösungen zu einer Vielzahl an Vorteilen. Der kritische Bereich von Tanks zur Lagerung von chemischen Produkten bildet der Übergangsbereich Tankwandung/Tankboden, der an sich generell hinsichtlich möglicher Leckagen zu überwachen ist. Die Anordnung eines beabstandeten umlaufenden Befestigungswinkels in diesem Bereich schafft einerseits den erforderlichen Hohlraum für eine wirksame Leckageüberwachung und ermöglicht andererseits eine spannungsfreie Fixierung der auf der hohlraumbildenden Einlage aufliegenden Folie bzw. Bahn. Die Verbindungsstellen der Folie mit dem Befestigungswinkel befinden sich im Betriebszustand ständig in Kontakt mit dem zu lagernden Medium, auch bei extrem niedrigen Füllständen, und sind keiner Scherkraftbelastung ausgesetzt, die bekanntlich bei Kleb- oder Schweißverbindungen als äußerst kritisch anzusehen ist.

Die Verbindungsstellen sind lediglich dem im Behälter herrschenden Flüssigkeitsdruck ausgesetzt und unterliegen keinen wechselnden Temperaturschwankungen, wie bei Befestigungen von Foliensystemen im Bereich der Tankwandung.

Die den Tankboden bedeckende und abdichtende Folie ist auch im Falle von im Tank angeordneten Rührorganen keinen Bewegungen ausgesetzt, die zu einem Abreißen der Folie führen könnten. Auch bei Tankentleerungen oder Reinigungen des Tanks wirken, bedingt durch die stabile Lage der Folie in nur einer Ebene, keine ein Abreißen der Folie begünstigende Kräfte auf diese ein. In bestimmten Tanks vorhandene Rohrleitungen in geringem Abstand oberhalb des Tankbodens, z.B. zur Abführung der sich über dem Tankboden absetzenden Wasserschicht, erfordern nunmehr keine besonderen aufwendigen Abdichtungsmaßnahmen mehr, da diese nicht durch ein Foliensystem geführt werden müssen bzw. bei der nachträglichen Montage der Leckschutzauskleidung zu berücksichtigen sind.

Die erfindungsgemäße Leckschutzauskleidung kann kostengünstig hergestellt werden und erfordert nur, im Vergleich zu den bisher bekannten Lösungen, einen geringen Montageaufwand. Sie ist besonders zur nachträglichen Ausrüstung von bereits in Betrieb befindlichen Tanks geeignet und universell für Tanks unterschiedlicher Bauart und Ausführung einsetzbar.

Die Erfindung soll nachstehend an mehreren Beispielen erläutert werden. In der zugehörigen Zeichnung zeigen
- Fig. 1: den Ausschnitt eines Tanks im Bereich Tankwandung/Tankboden mit einer Leckschutzauskleidung, in perspektivischer Darstellung,
- Fig. 2: den Ausschnitt eines Tanks mit schräg verlaufendem Boden und einer Leckschutzauskleidung, als Querschnittsdarstellung,
- Fig. 3: den Eckbereich eines Tanks mit einer Leckschutzauskleidung, wobei der Schenkel zur Befestigung der Folie mit einer Kunststoffbeschichtung ausgerüstet ist, als Querschnittsdarstellung,
- Fig. 4: den Eckbereich eines Tanks mit einer Leckschutzauskleidung, wobei der Schenkel zur Befestigung der Folie als flexibler Lappen ausgebildet ist, als Querschnittsdarstellung,
- Fig. 5: den Eckbereich eines Tanks mit einer Leckschutzauskleidung, wobei der Befestigungswinkel als einteiliges Kunststoffbauteil ausgeführt ist, als Querschnittsdarstellung,
- Fig. 6: den Eckbereich eines Tanks mit einer Leckschutzauskleidung, wobei der parallel zur Tankwandung verlaufende Schenkel einen Bund mit sich anschließendem Hohlraum aufweist, als Querschnittsdarstellung,
- Fig. 7: den Eckbereich eines Tanks mit einer Leckschutzauskleidung, deren Folie bzw. Bahn mit einer mechanischen Klemmvorrichtung befestigt ist, als Querschnittsdarstellung und
- Fig. 8: die Einzelheit "X" gemäß Fig.7 in vergrößerter Darstellung.

Der in der Figur 1 gezeigte Tank aus Stahl ist einwandig ausgebildet und besteht aus der Tankwandung 1 und dem Tankboden 2, die im rechten Winkel zueinander angeordnet sind. Ein derartig geschlossener Tank ist z.B. für die Lagerung von Heizöl bestimmt und weist eine Länge von 20 m und eine Höhe von 10 m auf. Der Tank besitzt außerdem an der nicht näher gezeigten Oberseite eine als Mannloch ausgebildete verschließbare Öffnung. Vor dem Einbringen einer Leckschutzauskleidung wird der leere Tank gereinigt und der Tankboden 2 auf Dichtheit untersucht, erforderlichenfalls ausgebessert und mit einem korrosionshemmenden Anstrich versehen oder mit einem härtbaren Flüssigkunststoff versiegelt. Die Leckschutzauskleidung besteht aus einem umlaufenden Befestigungswinkel 4, der im Eckbereich zwischen der Tankwandung 1 und dem Tankboden 2 installiert ist, einer hohlraumbildenden Einlage 3 sowie einer auf der hohlraumbildenden Einlage 3 aufliegenden medienresistenten Folie oder Bahn 5, die umlaufend an dem parallel zum Tankboden 2 verlaufenden Schenkel 4b umlaufend mediendicht befestigt ist.

Zu diesem prinzipiellen Aufbau der Leckschutzauskleidung gibt es verschiedene Ausführungsvarianten, auf die nachfolgend noch näher eingegangen wird. Bei geschlossenen Tanks, solchen ohne abnehmbaren Deckel, ist aufgrund der relativ kleinen Öffnung als Mannloch, der Befestigungswinkel 4 aus mehreren Einzelteilen gebildet, die während der Montage der Leckschutzauskleidung miteinander verbunden werden. Bei der in Figur 1 gezeigten Ausführung besteht der Befestigungswinkel 4 aus vorgefertigten Winkelabschnitten 4', 4", die z.B. eine Länge von jeweils 2 m aufweisen. Die einzelnen Winkelabschnitte bestehen aus Edelstahl in einer Materialdicke von 6 mm und haben jeweils eine Schenkellänge von 0,2 m. Die einzelnen Winkelabschnitte 4', 4" zur Bildung des umlaufenden Befestigungswinkels 4 werden durch Abstandshalter 6 so positioniert, daß zum Tankboden 2 und zur Tankwandung 1 ein geringer Abstand von ca. 2 mm verbleibt, durch den der erforderliche Hohlraum 7 für die Leckageüberwachung gebildet wird. Die Abstandshalter 6 können verschiedenartig ausgebildet sein, z.B. als hohlraumbildende Einlage oder als angeformte Noppen bzw. Stege an den Schenkeln 4a und 4b. Nach dem Positionieren der Winkelabschnitte 4', 4" werden diese mittels einer Heftschweißung, zwischen dem Tankboden 2 und dem zu diesem parallel verlaufenden Schenkel 4b fixiert. Anschließend werden die Stoß an Stoß anliegenden Schmalseiten der Winkelabschnitte 4', 4" mediendicht miteinander verschweißt, wie durch die gezeigte Schweißnaht 8 verdeutlicht. Danach wird an der oberen Kante des parallel zur Tankwandung 1 verlaufenden Schenkels 4a eine V-förmig umlaufende Schweißnaht 9 angebracht, durch die der Schenkel 4a mediendicht mit der Tankwandung 1 verbunden wird. Vor der Montage des Befestigungswinkels 4 werden in der Tankwandung 1, im Bereich des parallel zur Tankwandung 1 verlaufenden Schenkels 4a, die erforderlichen Anschlußstutzen 10 für die Leckageüberwachung installiert. An diese wird ein handelsübliches Unterdruck-Leckageanzeigegerät angeschlossen. Auf dem bodenseitig durch den umlaufenden Schenkel 4b umschlossenen Freiraum wird die hohlraumbildende Einlage 3 auf dem Tankboden 2 aufgelegt. Diese besteht z.B. aus einem vlieskaschierten flexiblen PEHD-Gitter, das ausgerollt wird und wie in Figur 1 gezeigt, an der nach innen zeigenden Stirnseite des umlaufenden Schenkel 4b anliegt.

Die Höhe der Einlage 3 ist so bemessen, daß ein nahezu absatzfreier Anschluß zu dem Schenkel 4b gewährleistet ist. Auf die Einlage 3 wird eine mediendichte Folie oder Bahn 5 aufgelegt, die in ihren Abmessungen so zugeschnitten ist, daß diese den umlaufenden Schenkel 4b um einen Betrag, der größer als die Hälfte der Tiefe des Schenkels 4b ist, überlappt. Als Folie kann z.B. eine flexible Polypropylenfolie mit einer Dicke von 1,5 mm eingesetzt werden. Die Folie oder Bahn kann je nach Art der Befestigung und dem Material des parallel zum Tankboden verlaufenden Schenkels 4b aus unterschiedlichen Werkstoffen bestehen, unter der Voraussetzung, daß diese in Bezug auf das zu lagernde Medium gegenüber diesem dauerhaft resistent ist.

Das PEHD-Gitter als hohlraumbildende Einlage kann aus mehreren einzelnen Teilstücken bestehen, wobei dann zwischen den Stößen des Gitters die Saug- und

Prüfleitungen aus PVC-Schlauchmaterial verlegt werden und an die entsprechenden Stutzen 10 angeschlossen werden.

Der Vorteil dieser Leckschutzauskleidung besteht vor allem in einer sehr einfachen Montage und einem geringen Herstellungsaufwand. Sie kann problemlos für die unterschiedlichsten Tankbodengestaltungen eingesetzt werden und ermöglicht ein spannungsfreies Verlegen der Folie.

Wie in Figur 1 gezeigt, kann der besonders korrosionsgefährdete Bereich bei Tanks, der Übergang Wandung/Boden, vollständig hinsichtlich auftretender Leckagen überwacht werden.

In der Figur 2 ist der untere Teil eines Tanks mit einem schräg verlaufenden Boden 2 mit einem Auslaufkegel 11, als Querschnitt gezeigt. Derartige Tanks konnten bisher nur mit einer vollständigen Auskleidung nachgerüstet werden, ohne ein flexibles Foliensystem. Der umlaufende Befestigungswinkel 4 besteht aus vorgefertigten Winkelabschnitten, wobei der parallel zum Tankboden 2 verlaufende Schenkel 4b bereits den erforderlichen Neigungswinkel aufweist. Die hohlraumbildende Einlage 3 bedeckt den gesamten Tankboden 2. Der Befestigungswinkel 4 liegt mit seinem bodenseitigen Schenkel 4 b auf der Einlage 3 auf. An den Stellen, wo der Schenkel 4b am Tankboden 2 angeschweißt ist, weist die Einlage 3 entsprechende Aussparungen auf. Der bodenseitige Schenkel 4b besitzt ein nach innen gerichtetes, abgeschrägtes Endstück, z.B. in Form eines Keiles, um einen problemlosen Übergang der Folie 5 im Überlappungsbereich zu gewährleisten.

In den Fällen, wo der Tank mit einem abnehmbaren Deckel ausgerüstet ist, kann der umlaufende Befestigungswinkel 4 auch als komplettes, vorgefertigtes Bauteil eingesetzt werden.

Die in Figur 3 gezeigte Ausführungsvariante unterscheidet sich nur in folgendem von der Variante gemäß Figur 1. Die beiden Schenkel 4a und 4b der Winkelabschnitte 4', 4" des Befestigungswinkels 4 werden als Einzelteile angeliefert und erst während der Montage im Tank zu einem Winkel verschweißt, was durch die Schweißnaht 12 angedeutet ist. Der parallel zum Tankboden 2 verlaufende Schenkel 4b ist an seiner Oberseite, im Überlappungsbereich mit der Folie 5, mit einer schweiß- oder verklebbaren Kunststoffbeschichtung 13 versehen. Im Falle einer Klebstoffbeschichtung kann auch die Innenseite des Überlappungsbereiches der Folie 5 bereits mit einem Klebstoff beschichtet sein, wobei die Klebstoffschicht mittels einer abziehbaren Folie abgedeckt ist. Die Verklebung oder Verschweißung der Folie erfordert einen relativ geringen manuellen Arbeitsaufwand und kann mittels der an sich üblichen Technologie realisiert werden. Diese Ausführung kommt insbesondere dann zur Anwendung, wenn der Befestigungswinkel nur aus wenigen Winkelabschnitten besteht oder als komplettes vorgefertigtes Bauteil vorliegt. Im Bereich der Schweißnähte der Schenkel 4b ist dann nach dem Schweißvorgang noch eine manuelle Kunststoffnachbeschichtung erforderlich.

In der Figur 4 ist eine weitere Ausführungsvariante dargestellt, bei der die Schenkel des Befestigungswinkels 4 aus unterschiedlichen Materialien bestehen. Der parallel zur Tankwandung 1 verlaufende Schenkel 4a besteht aus Edelstahl und der parallel zum Tankboden 2 verlaufende Schenkel 4c ist als flexibler Lappen ausgebildet, der aus einem geeigneten Kunststoff, z.B. einem elastomeren Werkstoff, besteht und an dem Schenkel 4a angeformt ist. Bei allen erfindungsgemäßen Ausführungsvarianten sollte zumindest der parallel zur Tankwandung verlaufende Schenkel des Befestigungswinkels als stabiles Bauteil ausgebildet sein. Die flexiblen Lappen 4c der einzelnen Winkelabschnitte sind dann so ausgeführt, daß sich diese überlappen und miteinander verschweißt oder verklebt werden. Besteht der flexible Lappen aus einem Elastomeren, so kann ebenfalls eine medienresistente Bahn 5 aus dem gleichen Werkstoff eingesetzt werden. Die mediendichte Verbindung kann dann während der Montage durch Vulkanisation erfolgen.

In der Figur 5 ist eine Ausführung gezeigt, bei der der Hohlraum 7 zwischen dem Befestigungswinkel 4 und den benachbarten Abschnitten der Tankwandung 1 und dem -boden 2 durch hohlraumbildende Einlagen 3 und 14 gebildet wird. Der Befestigungswinkel 4 ist als einteiliges Kunststoffbauteil ausgebildet, der an den hohlraumbildenden Einlagen 3 und 14 anliegt. Die Lagefixierung des Befestigungswinkels 4 erfolgt im Wesentlichen durch eine flexible umlaufende Kunststoffhalterung 15, die an der Innenseite der Tankwandung 1 und dem oberen Teilstück des Schenkels 4a des Befestigungswinkels 4 durch Kleben befestigt ist. Die Kunststoffhalterung kann auch durch eine aufzutragende, aushärtbare dauerelastische Beschichtungsmasse gebildet werden, die gegebenenfalls noch in Verbindung mit einem Verstärkungsmittel eingesetzt wird. Die einzelnen Winkelabschnitte, die mit Feder und Nut als Steckverbindung ausgeführt sein können, werden entweder mediendicht miteinander durch Kleben oder Schweißen verbunden. Der Überlappungsbereich der Folie 5 wird ebenfalls durch Kleben oder Schweißen mit dem Schenkel 4b des Befestigungswinkels 4 verbunden. Diese Ausführung kommt insbesondere dann zur Anwendung, wenn die mit einer Leckschutzauskleidung nachzurüstende Tankwandung 1 bereits eine Kunststoffbeschichtung aufweist oder mit einer Gummierung versehen ist.

Eine ähnliche Ausführung ist in Figur 6 gezeigt, die sich von der Ausführung gemäß Figur 5 nur durch eine andere Ausbildung des Schenkels 4a unterscheidet. Der Schenkel 4a des aus Kunststoff bestehenden Befestigungswinkels 4 besitzt an seinem oberen Ende einen Bund 16, an den sich in Richtung zum Tankboden 2 eine Hinterschneidung anschließt, durch die der Hohlraum 7 für die Leckageüberwachung gebildet ist, der mit einer hohlraumbildenden Einlage 14 ausgefüllt ist. Diese ist erforderlich, damit im Betriebszustand, durch den anliegenden Flüssigkeitsdruck, auf die Klebverbindungen Tankwandung/Bund und Folie/Schenkel keine Scherkräfte einwirken können. Selbstverständlich kann der Schenkel 4a an Stelle der Hinterschneidung und der Einlage auch mit einer angeformten Abstandshalterung ausgerüstet werden. Der Bund 16 wird durch Kleben mediendicht mit der Tankwandung 1 verbunden. Vorzugsweise kann der Bund 16 auch keilförmig ausgeführt sein, mit einem nach oben zeigenden spitzwinkligen Verlauf.

Die abschließend in Figur 7 dargestellte Leckschutzauskleidung ist analog wie die in den Figuren 1 und 3 gezeigte ausgebildet, lediglich mit dem Unterschied einer anderen Art der Befestigung der Folie bzw. Bahn 5 an dem entsprechenden Schenkel 4b des Befestigungswinkels 4. Die Befestigung der Folie bzw. Bahn 5 an dem Schenkel 4b erfolgt mittels einer mechanischen Klemmvorrichtung 17, die in Figur 8 vergrößert dargestellt ist. Auf dem parallel zum Tankboden 2 verlaufenden Schenkel 4b sind in einem konstanten Abstand von dem anderen Schenkel 4a nach oben vorstehende Gewindebolzen 17a in gleichen Abständen zueinander umlaufend angeordnet. Nach der Montage des Befestigungswinkels 4 wird zuerst ein umlaufendes Dichtungsband 17b faltenfrei aufgesteckt, das entsprechend dem Abstand der Bolzen 17a mit paßgenauen Löchern versehen ist. Das Dichtungsband 17b besteht aus einem medienresistenten, elastischen Kunststoffmaterial. Anschließend wird der überlappte Bereich der Folie 5, der mit vorbereiteten Löchern zum Aufstecken auf die Bolzen 17a versehen ist, faltenfrei aufgesteckt und darauf aufliegend, ein weiteres Dichtungsband 17c. Danach werden Klemmschienen 17d auf die Bolzen 17a aufgesteckt, wobei sich eine Klemmschiene 17d über mehrere Bolzen 17a erstreckt. Auf die Bolzen 17a werden Unterlegscheiben 17e und Federringe 17f aufgesteckt und die Klemmschienen 17d mittels Schraubmuttern 17g befestigt, unter Einhaltung einer einheitlichen konstanten Klemmspannung. Hinsichtlich weiterer Einzelheiten und Ausgestaltungsvarianten zu der Klemmvorrichtung, wird auf die bereits erwähnte Druckschrift DE 298 07 285 U1 der Anmelderin verwiesen.

Als medienresistente Folie bzw. Bahn kann auch ein Verbundsystem aus mehreren Folien bzw. Bahnen eingesetzt werden.

## Patentansprüche

1. Leckschutzauskleidung für Tanks zur Lagerung von wassergefährdenden Medien, bestehend aus mindestens einer druckstabilen, hohlraumbildenden Einlage und mindestens einer auf dieser Einlage aufliegenden medien resistenten Folie oder Bahn aus Kunststoff, **dadurch gekennzeichnet, daß** im Eckbereich zwischen der Tankwandung (1) und dem Tankboden (2) umlaufend ein Befestigungswinkel (4) mit einem parallel zur Tankwandung (1) verlaufenden Schenkel (4a) und einem parallel zum Tankboden (2) verlaufenden Schenkel (4b, 4c) lagefixiert angeordnet ist, wobei der parallel zur Tankwandung (1) verlaufende Schenkel (4a) stabil ausgebildet ist und mediendicht mit der Tankwandung (1) verbunden ist, zwischen dem Befestigungswinkel (4) und den zu diesem benachbarten Wand- und Bodenabschnitten des Tanks ein zur Leckageüberwachung geeigneter Hohlraum (7) angeordnet ist, die bodenseitige hohlraumbildende Einlage (3) entweder den gesamten Tankboden (2) oder den Tankbodenbereich außerhalb des parallel zum Tankboden (2) verlaufenden Schenkels (4b, 4c) des Befestigungswinkels (4) bedeckt und die auf der hohlraumbildenden Einlage (3) aufliegende Folie oder Bahn (5) an dem parallel zum Tankboden (2) verlaufenden Schenkel (4b, 4c) des Befestigungswinkels (4) mediendicht befestigt ist.

2. Leckschutzauskleidung nach Anspruch 1, **dadurch gekennzeichnet, daß** der umlaufende Befestigungswinkel (4) aus mehreren Einzelteilen (4', 4", 4a, 4b, 4c) besteht, die nach der Montage mediendicht miteinander verbunden sind.

3. Leckschutzauskleidung nach einem der Ansprüche 1 oder 2, **dadurch gekennzeichnet, daß** in der Tankwandung (1), im Bereich des parallel zur Tankwandung (1) verlaufenden Schenkels (4a) des Befestigungswinkels (4) Anschlußstutzen (10, 11) für eine Leckageüberwachungseinrichtung vorgesehen sind.

4. Leckschutzauskleidung nach einem der Ansprüche 1 oder 2, **dadurch gekennzeichnet, daß** im Tankboden (2) Anschlußstutzen (11) für eine Leckageüberwachungseinrichtung vorgesehen sind.

5. Leckschutzauskleidung nach einem der Ansprüche 1 bis 4, **dadurch gekennzeichnet, daß** zur Bildung des Hohlraumes (7) zwischen dem Befestigungswinkel (4) und den zu diesem benachbarten Wand- und Bodenabschnitten des Tanks Abstandshalter (6) oder zwischen dem Befestigungswinkel (4) und den zu diesem benachbarten Wandabschnitten des Tanks eine Einlage (14) angeordnet sind.

6. Leckschutzauskleidung nach Anspruch 5, **dadurch gekennzeichnet, daß** die erforderlichen Abstandshalter (6) an dem Befestigungswinkel (4) angeformt sind.

7. Leckschutzauskleidung nach einem der Ansprüche 1 bis 6, **dadurch gekennzeichnet, daß** der parallel zum Tankboden (2) verlaufende Schenkel (4b) am Tankboden (2) fixiert ist.

8. Leckschutzauskleidung nach einem der Ansprüche 1 bis 7, **dadurch gekennzeichnet, daß** der parallel zum Tankboden (2) verlaufende Schenkel (4b) des Befestigungswinkels (4) im Einbauzustand in etwa gleicher Höhe wie die hohlraumbildende Einlage (7) angeordnet ist.

9. Leckschutzauskleidung nach einem der Ansprüche 1 bis 8, **dadurch gekennzeichnet, daß** die Schenkel (4a, 4b, 4c) des Befestigungswinkels (4) aus identischen oder unterschiedlichen Werkstoffen bestehen.

10. Leckschutzauskleidung nach einem der Ansprüche 1 bis 9, **dadurch gekennzeichnet, daß** der parallel zum Tankboden (2) verlaufende Schenkel als flexibler Lappen (4c) ausgebildet ist, der mit dem parallel zur Tankwandung (1) verlaufenden Schenkel (4a) verbunden ist

11. Leckschutzauskleidung nach einem der Ansprüche 1 bis 10, **dadurch gekennzeichnet, daß** an dem parallel zum Tankboden (2) verlaufenden Schenkel (4b, 4c) eine kleb-, verschweiß- oder vulkanisierbare Kunststoffschicht (13) angebracht ist, mit der die auf der Einlage (3) aufliegende Folie oder Bahn (5) mediendicht verbunden ist.

12. Leckschutzauskleidung nach einem der Ansprüche 1 bis 11, **dadurch gekennzeichnet, daß** der parallel zum Tankboden (2) verlaufende Schenkel (4b) als stabiles Bauteil ausgebildet ist und in einem festgelegten Abstand zur Tankwandung (1) mit nach oben vorstehenden Befestigungsbolzen (17a) ausgerüstet ist, auf die eine elastische Unterlage (17b), auf dieser aufliegend die Folie (5) und anschließend ein Dichtungsband (17c) aufgesteckt sind, die mittels sich über mehrere Bolzen (17a) erstreckende Klemmschienen (17d) unter Druckspannung medien dicht arretiert sind.

13. Leckschutzauskleidung nach Anspruch 12, **dadurch gekennzeichnet, daß** die Bolzen (17a) als Gewindebolzen ausgebildet sind und die Klemmschienen (17d) mittels unter Federbelastung stehender Befestigungsmuttern (17g) arretiert sind.

14. Verfahren zur Ausrüstung eines Tanks mit einer Leckschutzauskleidung, **gekennzeichnet durch** folgende Verfahrensschritte:
a) Anordnung eines umlaufenden Befestigungswinkels (4) im Eckbereich des Tanks, zwischen Tankwandung (1) und Tankboden (2) in einem definierten Abstand zur Tankwandung (1) und zum Tankboden (2), um den für eine Leckageüberwachung erforderlichen Hohlraum (7) zu bilden,
b) mediendichte Befestigung des parallel zur Tankwandung (1) verlaufenden Schenkels (4a) des Befestigungswinkels (4) an derTankwandung (1) **durch** Kleben oder Schweißen,
c) Auflegen einer den gesamten Tankboden (2) oder den Tankbodenbereich zwischen dem umlaufenden, parallel zum Tankboden (2) verlaufenden Schenkel (4b, 4c) des Befestigungswinkels (4) bedeckenden hohlraumbildenden Einlage (3) auf den Tankboden (2),
d) Vorbereitung mindestens einer Folie oder Bahn (5) als Zuschnitt in den entsprechenden Abmessungen zur mediendichten Abdeckung des Tankbodens (2), wobei der Zuschnitt so bemessen wird, daß der parallel zum Tankboden (2) verlaufende Schenkel (4b, 4c) des Befestigungswinkels (4) überlappt wird,
e) Auflegen der zugeschnittenen Folie oder Bahn (5) auf die Einlage (3) und Befestigung der Überlappungsbereiche der Folie oder Bahn (5) an dem parallel zum Tankboden (2) verlaufenden Schenkel (4b, 4c) des Befestigungswinkels (4) **durch** Schweißen, Kleben, Vulkanisation oder mittels einer mechanischen Klemmvorrichtung (17) und
f) Montage einer Leckageüberwachungseinrichtung.

15. Verfahren nach Anspruch 14, **dadurch gekennzeichnet, daß** der umlaufende Befestigungswinkel (4) während der Montage im Tank aus mehreren Einzelteilen (4', 4", 4a, 4b, 4c) zusammengesetzt wird, die mediendicht miteinander verbunden werden.

16. Verfahren nach einem der Ansprüche 14 oder 15, **dadurch gekennzeichnet, daß** der parallel zum Tankboden (2) verlaufende Schenkel (4b, 4c) vor dem Verschweißen der Einzelteile (4',4") des Befestigungswinkels (4) am Tankboden (2) lagefixiert wird.

17. Verfahren nach einem der Ansprüche 14 bis 16, **dadurch gekennzeichnet, daß** bei einer Nachrüstung des Tanks als erster Verfahrensschritt eine Dichtheitsprüfung der auszukleidenden Bereiches durchgeführt wird.

18. Verfahren nach einem der Ansprüche 14 bis 17, **dadurch gekennzeichnet, daß** auf die auszukleidenden Flächen ein aushärtbarer Flüssigkunststoff und/oder korrosionshemmender Farbstoffanstrich aufgetragen wird.

19. Verfahren nach einem der Ansprüche 14 bis 18, **dadurch gekennzeichnet, daß** die hohraumbildende Einlage (3) aus mehreren Einzelteilen gebildet wird, zwischen denen Saug- und Prüfleitungen verlegt werden, die an die Anschlußstutzen (10, 11) angeschlossen werden.

## Claims

1. Leak-resistant lining for tanks for storing water-contaminating media, comprised of at least one pressure-stable insert forming a hollow space and at least one foil or web of plastic material resting on this insert, **characterized in that** in the corner area between the tank wall (1) and the tank bottom (2) a circumferentially extending attachment angle member (4), having a leg (4a) extending parallel to the tank wall (1) and a leg (4b, 4c) extending parallel to the tank bottom (2), is arranged with positional fixation, wherein the leg (4a) extending parallel to the tank wall (1) is of a stable configuration and connected in a media-tight way with the tank wall (1), wherein a hollow space (7), suitable for leakage monitoring, is arranged between the attachment angle member (4) and wall and bottom sections of the tank neighboring the attachment angle member, wherein the insert (3) forming the hollow space provided at the bottom side covers either the entire tank bottom (2) or the tank bottom area outside of the leg (4b, 4c) of the attachment angle member (4) extending parallel to the tank bottom (2), and wherein the foil or web (5) resting on the insert (3) forming the hollow space is fastened in a media-tight way on the leg (4b, 4c) of the attachment angle member (4) extending parallel to the tank bottom (2).

2. Leak-resistant lining according to claim 1, **characterized in that** the circumferentially extending attachment angle member (4) is comprised of several individual parts (4', 4", 4a, 4b, 4c) which are connected to one another in a media-tight way after mounting.

3. Leak-resistant lining according to one of the claims 1 or 2, **characterized in that** in the tank wall (1), in the area of the leg (4a) of the attachment angle member (4) extending parallel to the tank wall (1), connecting sockets (10, 11) for a leakage monitoring device are provided.

4. Leak-resistant lining according to one of the claims 1 or 2, **characterized in that** in the tank bottom (2) connecting sockets (11) for a leakage monitoring device are provided.

5. Leak-resistant lining according to one of the claims 1 to 4, **characterized in that**, for forming the hollow space (7), spacers (6) are arranged between the attachment angle member (4) and the wall and bottom sections of the tank neighboring it, or an insert (14) is arranged between the attachment angle member (4) and the wall sections of the tank neighboring it.

6. Leak-resistant lining according to claim 5, **characterized in that** the required spacers (6) are formed on the attachment angle member (4).

7. Leak-resistant lining according to one of the claims 1 to 6, **characterized in that** the leg (4b) extending parallel to the tank bottom (2) is fixed on the tank bottom (2).

8. Leak-resistant lining according to one of the claims 1 to 7, **characterized in that** the leg (4b) of the attachment angle member (4) extending parallel to the tank bottom (2) in the mounted state is arranged approximately at the same level as the insert (7) forming the hollow space.

9. Leak-resistant lining according to one of the claims 1 to 8, **characterized in that** the legs (4a, 4b, 4c) of the attachment angle member (4) are comprised of identical or different materials.

10. Leak-resistant lining according to one of the claims 1 to 9, **characterized in that** the leg extending parallel to the tank bottom (2) is formed as a flexible flap (4c) which is connected with the leg (4a) extending parallel to the tank wall (1).

11. Leak-resistant lining according to one of the claims 1 to 10, **characterized in that** on the leg (4b, 4c) extending parallel to the tank bottom (2) a plastic material layer (13) is applied which can be glued, welded or vulcanized and with which the foil or web (5) resting on the insert (3) is connected in a media-tight way.

12. Leak-resistant lining according to one of the claims 1 to 11, **characterized in that** the leg (4b) extending parallel to the tank bottom (2) is formed as a stable component and is provided at a fixed spacing to the tank wall (1) with upwardly projecting fastening bolts (17a) onto which an elastic support (17b), a foil (5) resting on it, and, subsequently, a sealing strip (17c) are placed which are secured with compressive strain in a media-tight way by means of clamping rails (17d) extending across several bolts (17a).

13. Leak-resistant lining according to claim 12, **characterized in that** the bolts (17a) are formed as threaded bolts and the clamping rails (17d) are secured by means of fastening nuts (17g) which are spring-loaded.

14. Method for equipping a tank with a leak-resistant lining, **characterized by** the following method steps:
a) arrangement of a circumferentially extending attachment angle member (4) in the corner area of the tank, between the tank wall (1) and the tank bottom (2) at a defined spacing to the tank wall (1) and to the tank bottom (2), in order to form the hollow space (7) required for leakage monitoring,
b) media-tight attachment of the leg (4a) of the attachment angle member (4) extending parallel to the tank wall (1) on the tank wall (1) by gluing or welding,
c) placement of an insert (3) forming the hollow space onto the tank bottom (2) so as to cover the entire tank bottom (2) or the tank bottom area between the circumferentially extending leg (4b, 4c) of the attachment angle member (4) extending parallel to the tank bottom (2),
d) preparing at least one foil or web (5) as a tailored cut to the corresponding dimensions for a media-tight covering of the tank bottom (2), wherein the tailored cut is dimensioned such that the leg (4b, 4c) of the attachment angle member extending parallel to the tank bottom (2) is overlapped,
e) placing the tailored foil or web (5) onto the insert (3) and attaching the overlap areas of the foil or web (5) onto the leg (4b, 4c) of the attachment angle member (4) extending parallel to the tank bottom (2) by welding, gluing, vulcanization or by means of a mechanical clamping device (17), and
f) mounting a leakage monitoring device.

15. Method according to claim 14, **characterized in that** the circumferentially extending attachment angle member (4) is assembled of several individual parts (4', 4", 4a, 4b, 4c) during mounting in the tank which parts are connected to one another in a media-tight way.

16. Method according to one of the claims 14 or 15, **characterized in that** the leg (4b, 4c) extending parallel to the tank bottom (2) is position-fixed on the tank bottom (2) before welding of the individual parts (4', 4") of the attachment angle member (4).

17. Method according to one of the claims 14 to 16, **characterized in that**, for retrofitting of the tank, a leak test of the areas to be lined is performed as a first method step.

18. Method according to one of the claims 14 to 17, **characterized in that** a curable liquid plastic material and/or a corrosion-inhibiting paint application is applied onto the surfaces to be lined .

19. Method according to one of the claims 14 to 18, **characterized in that** the insert (3) forming the hollow space is comprised of several individual parts between which vacuum and testing lines are installed which are connected to the connector sockets (10, 11).

## Revendications

1. Revêtement de protection contre les fuites pour réservoirs de stockage de fluides à risque pour l'eau, se composant au moins d'une garniture stable par rapport à la pression et formant un espace creux et au moins d'un film ou d'un écran en matière synthétique résistant au fluide et reposant sur cette garniture, **caractérisé en ce qu'**une équerre de fixation (4) présentant un côté (4a) parallèle à la paroi du réservoir (1) et un côté (4b, 4c) parallèle au fond du réservoir (2) est disposée en continu fixement dans le domaine angulaire formé par la paroi du réservoir (1) et le fond du réservoir (2), le côté (4a) parallèle à la paroi du réservoir (1) étant de construction stable et relié à la paroi du réservoir (1) en étant étanche au fluide, un espace creux (7) permettant la surveillance des fuites est disposé entre l'équerre de fixation (4) et les sections de paroi et de fond du réservoir adjacentes à celle-ci, la garniture (3) formant l'espace creux et située du côté du fond recouvre soit l'ensemble du fond du réservoir (2) soit le domaine du fond du réservoir à l'extérieur du côté (4b, 4c) de l'équerre de fixation (4) parallèle au fond du réservoir (2) et le film ou l'écran (5) reposant sur la garniture (3) formant l'espace creux est fixé sur le côté (4b, 4c) de l'équerre de fixation (4) parallèle au fond du réservoir (2) en étant étanche au fluide.

2. Revêtement de protection contre les fuites selon la revendication 1, **caractérisé en ce que** l'équerre de fixation continue (4) se compose de plusieurs pièces simples (4', 4", 4a, 4b, 4c) qui sont reliées les unes aux autres après la mise en place de sorte à être étanches aux fluide.

3. Revêtement de protection contre les fuites selon l'une quelconque des revendications 1 ou 2, **caractérisé en ce que** des raccords (10, 11) destinés à un dispositif de surveillance des fuites sont prévus dans la paroi du réservoir (1), dans le domaine du coté (4a) de l'équerre de fixation (4) parallèle à la paroi du réservoir (1).

4. Revêtement de protection contre les fuites selon l'une quelconque des revendications 1 ou 2, **caractérisé en ce que** des raccords (11) destinés à un dispositif de surveillance des fuites sont prévus dans le fond du réservoir (2).

5. Revêtement de protection contre les fuites selon l'une quelconque des revendications 1 à 4, **caractérisé en ce que**, en vue de la formation de l'espace creux (7), des écarteurs (6) sont disposés entre l'équerre de fixation (4) et les sections de paroi et de fond du réservoir adjacentes à celle-ci ou une garniture (14) est disposée entre l'équerre de fixation (4) et les sections de paroi du réservoir adjacentes à celle-ci.

6. Revêtement de protection contre les fuites selon la revendication 5, **caractérisé en ce que** les écarteurs nécessaires (6) présentent une forme adaptée à celle de l'équerre de fixation (4).

7. Revêtement de protection contre les fuites selon l'une quelconque des revendications 1 à 6, **caractérisé en ce que** le côté (4b) parallèle au fond du réservoir (2) est fixé au fond du réservoir (2).

8. Revêtement de protection contre les fuites selon l'une quelconque des revendications 1 à 7, **caractérisé en ce que** le côté (4b) de l'équerre de fixation (4) parallèle au fond du réservoir (2) est disposé, lorsqu'il est mis en place, à peu près à la même hauteur que la garniture (7) formant l'espace creux.

9. Revêtement de protection contre les fuites selon l'une quelconque des revendications 1 à 8, **caractérisé en ce que** les côtés (4a, 4b, 4c) de l'équerre de fixation (4) se composent de matériaux identiques ou différents.

10. Revêtement de protection contre les fuites selon l'une quelconque des revendications 1 à 9, **caractérisé en ce que** le côté parallèle au fond du réservoir (2) est réalisé en languette souple (4c) reliée au côté (4a) parallèle à la paroi du réservoir (1).

11. Revêtement de protection contre les fuites selon l'une quelconque des revendications 1 à 10, **caractérisé en ce qu'**une couche de matière synthétique (13) pouvant être vulcanisée, soudée ou collée à laquelle est relié le film ou l'écran (5) reposant sur la garniture (3) de sorte à être étanche au fluide est placée sur le côté (4b, 4c) parallèle au fond du réservoir (2).

12. Revêtement de protection contre les fuites selon l'une quelconque des revendications 1 à 11, **caractérisé en ce que** le côté (4b) parallèle au fond du réservoir (2) est réalisé en composant stable et est équipé de chevilles de fixation (17a) faisant saillie vers le haut à un écart défini par rapport à la paroi du réservoir (1) et sur lesquelles sont insérés un support élastique (17b), puis le film (5) et finalement une bande d'étanchéité (17c) bloqués sous l'effet de la contrainte de compression, en étant étanches au fluide, au moyen de rails de serrage (17d) s'étirant sur plusieurs chevilles (17a).

13. Revêtement de protection contre les fuites selon la revendication 12, **caractérisé en ce que** les chevilles (17a) sont réalisées en chevilles à tige filetée et les rails de serrage (17d) sont bloqués au moyen d'écrous de fixation (17g) sollicités par la tension d'un ressort.

14. Procédé d'équipement d'un réservoir à l'aide d'un revêtement de protection contre les fuites, **caractérisé par** les étapes de procédé suivantes :
a) disposition d'une équerre de fixation continue (4) dans le domaine angulaire du réservoir formé par la paroi du réservoir (1) et le fond du réservoir (2) à un écart défini par rapport à la paroi du réservoir (1) et au fond du réservoir (2) afin de former l'espace creux (7) nécessaire à la surveillance des fuites,
b) fixation étanche au fluide du côté (4a) de l'équerre de fixation (4) parallèle à la paroi du réservoir (1) sur la paroi du réservoir (1) par collage ou par soudage,
c) pose au fond du réservoir (2) d'une garniture (3) formant l'espace creux et recouvrant l'ensemble du fond du réservoir (2) ou du domaine du fond du réservoir entre le côté continu (4b, 4c) de l'équerre de fixation (4) parallèle au fond du réservoir (2),
d) préparation d'au moins un film ou d'un écran (5) afin qu'il soit découpé en fonction de dimensions de sorte à recouvrir le fond du réservoir (2) en étanche au fluide, la coupe étant dimensionnée de sorte que le côté (4b, 4c) de l'équerre de fixation (4) parallèle au fond du réservoir (2) est chevauchée,
e) pose du film ou de l'écran (5) découpé sur la garniture (3) et fixation des domaines de chevauchement du film ou de l'écran (5) sur le côté (4b, 4c) de l'équerre de fixation (4) parallèle au fond du réservoir (2) par collage, soudage, vulcanisation ou au moyen d'un dispositif mécanique de serrage (17) et
f) mise en place d'un dispositif de surveillance des fuites.

15. Procédé selon la revendication 14, **caractérisé en ce que** l'équerre de fixation (4) est composée, lors de sa mise en place dans le réservoir, de plusieurs pièces simples (4', 4", 4a, 4b, 4c) qui sont reliées les unes aux autres de sorte à être étanches au fluide.

16. Procédé selon l'une quelconque des revendications 14 ou 15, **caractérisé en ce que** le côté (4b, 4c) parallèle au fond du réservoir (2) est fixé au fond du réservoir (2) avant le soudage des pièces simples (4', 4") de l'équerre de fixation (4).

17. Procédé selon l'une quelconque des revendications 14 à 16, **caractérisé en ce qu'**en première étape de procédé il est réalisé un contrôle de l'étanchéité du domaine devant être revêtu lors du rééquipement du réservoir.

18. Procédé selon l'une quelconque des revendications 14 à 17, **caractérisé en ce qu'**une matière synthétique liquide durcissable et/ou un enduit colorant anticorrosion sont appliqués sur les surfaces devant être revêtues.

19. Procédé selon l'une quelconque des revendications 14 à 18, **caractérisé en ce que** la garniture (3) formant l'espace creux est formée de plusieurs pièces simples entre lesquelles sont posées des conduites de vérification et d'aspiration raccordées aux raccords (10,11).
